# FASCICULE DE BREVET EUROPEEN

(11) **EP 3 640 016 B1**
(45) Date de publication et mention de la délivrance du brevet: **23.10.2024**
(21) Numéro de dépôt: 19290072.8
(22) Date de dépôt: 21.08.2019
(51) Int. Cl.: B30B 15/02, B21D 37/14, B21D 1/02, B21D 5/02

(54) **PRESSE POUR PRODUIT MÉTALLIQUE ET MÉTHODE ASSOCIÉE**
PRESSE FÜR METALLPRODUKT UND ENTSPRECHENDE METHODE
PRESS FOR METAL PRODUCT AND ASSOCIATED METHOD

(43) Date de publication de la demande: 22.04.2020
(73) Titulaire: CLECIM SAS, 42600 Savigneux Cedex (FR)
(72) Inventeur: PERENON, Rémi, F-42600 Savigneux (FR)

(56) Documents cités:
- EP-A1- 0 694 348
- EP-A1- 1 702 746
- DE-B3- 102005 026 727
- DE-U1- 202015 101 311
- US-A- 5 791 852
- US-A1- 2019 176 200

## Description

La présente invention concerne une installation de presse pour produit métallique de type plaque ou bande selon le préambule de la revendication 1. Une méthode associée est couverte par la revendication 10.

Dans le domaine des presses de produits métalliques, en particulier de plaques ou de bandes de plus ou moins fortes épaisseurs (de moins d'un mm jusqu'à plusieurs cm), il existe des installations de pressage dites presse directe ou inversée comprenant une poutre horizontale transversale et mobile verticalement apte à appliquer un effort mécanique de pressage sur au moins un outil supérieur et/ou un outil inférieur, les dits outils supérieur et inférieur venant en contact sur chacune des faces du produit plat à presser et posé sur l'outil inférieur. En mode actif de presse, la poutre provoque un rapprochement des outils supérieur et inférieur de sorte que le produit subit une pression surfacique afin de lui conférer une forme voulue (convexe, concave, etc.).

La demanderesse du groupe Primetals Technologies, successeur de la compagnie Clecim^{®}, a déjà conçu, fabriqué et installé depuis les années 1980 de telle presse allant jusqu'à 12000 tonnes sur des chantiers naval afin de permettre de former les parties de coques de sous-marins ou navire selon des géométries requises. Ce type de presse est bien entendu extrêmement lourd et requiert des dispositifs de mise sous pression (pots de serrage) très puissants, donc l'installation globale est également coûteuse.

De la même manière, par exemple sur de tels chantiers naval, il existe aussi des installations distinctes de la dite presse comme une cintreuse (ou planeuse) des dits produit métalliques (de type plaque ou bande). La dite cintreuse permet de faire passer horizontalement le produit entre deux cassettes supérieure et inférieure de rouleaux de cintrage (ou planage) afin de résorber des contraintes résiduelles dans l'épaisseur du produit ou même de pouvoir allonger sensiblement le produit, par imbrications verticales successives des rouleaux supérieurs et inférieurs des dites cassettes. Ce type de cintreuse comprend aussi des moyens de pression appliqués sur au moins une des cassettes et généralement matérialisé par une poutre mobile verticalement et des pots de serrages comme décrits précédemment pour la presse : il s'agit donc également d'une installation lourde et onéreuse. La maintenance des équipements multiples de presse, de cintrage et d'autres installations ou équipements de traitement mécanique des produits métalliques est également onéreux, proportionnellement au nombre de ces installations et équipements distincts.

EP 0 694 348 A1 divulgue une installation de presse d'un produit métallique de type plaque ou bande suivant le préambule de la revendication 1.

Un but de la présente invention est de simplifier ces installations de presse ou de cintrage ou d'autres installations ou équipements de traitement mécanique des produits métalliques, afin de les rendre moins lourdes, moins onéreuses et de simplifier leur maintenance.

Il est ainsi proposé une installation de presse répondant à cette visée au travers des caractéristiques de la revendication 1. Une méthode de transformation de la dite installation de presse est également proposée au biais la revendication 10.

Un ensemble de sous-revendications présente également des avantages de l'invention.

Des exemples de réalisation et d'application sont fournis à l'aide de figures décrites :
- Figures 1 à 8 :: Vues en perspective (X, Y, Z) d'une installation selon l'invention comprenant des étapes de transformation d'une presse en une cintreuse (ou planeuse) ;
- Figures 9 à 11: : Vues de face (Y, Z) de l'installation selon figures 1-8 en mode cintreuse (ou planeuse) ;
- Figures 12 à 13: : Vues de côté (X, Z) (type A) de l'installation selon figures 1-11 en mode cintreuse (ou planeuse).

Figures 1-8 présentent un mode de réalisation d'une installation de presse selon l'invention, en donnant un exemple d'étapes de transformation avantageuse de la dite presse en un cintreuse (ou planeuse), afin d'éviter le besoin de deux équipements distincts, lourds et onéreux, comme connus dans l'état de l'art précédemment décrit.

La dite installation de presse d'un produit métallique de type plaque ou bande ayant une face supérieure et une face inférieure (non représenté), comprend :
- une poutre (1) à axe horizontal selon une direction transversale (Y), la dite poutre maintenant au moins un premier outil supérieur (2) (ayant une fonction de presse) apte à venir être mis en contact avec la face supérieure du produit ;
- au moins un deuxième outil inférieur (3) (ayant une fonction de presse) apte à être disposé sous et au contact de la face inférieure du produit
- la poutre (1) présentant un écart verticalement (Z) variable avec au moins un des dits premier ou deuxième outils.

Le produit n'a pas été représenté pour des raisons de clarté des figures.

La poutre est maintenue par des piliers (11) qui, dans le cas d'une presse dite inversée comme ici, sont élevés ou descendus par rapport au sol (s) par un système de levage/tirage sous le sol. Une autre type de presse dite directe consiste à prévoir une poutre à altitude fixe et d'élever ou descendre le premier ou le deuxième outil par rapport à la poutre, toutefois cet exemple ne sera pas illustré dans le présent document, car un homme du métier pourra aisément appliquer l'invention à ce type de presse.

L'installation comprend un moyen de déplacement (4) selon une direction horizontale longitudinale (X) configuré pour actionner l'outil inférieur (3) afin de lui faire parcourir un premier déplacement fin de moins de quelques millimètres dans une zone de travail (5) située sous la poutre et afin de lui faire parcourir un second déplacement grossier de quelques mètres sous et hors de la zone de travail vers une zone d'interchangeabilité (6) entre au moins l'outil inférieur ayant une fonction de presse et un outil complémentaire de remplacement (7) - voir figures 5 à 8 - ayant une fonction distincte de celle d'une presse, telle que une fonction de cintrage dans le présent exemple.

Les figures 1 et 2 illustrent ainsi :
- Une première étape pour laquelle l'installation de presse est initialement sous un mode de presse complet comprenant les outils supérieur et inférieurs (2, 3) de presse dans leur zone de travail (5) ;
- Une deuxième étape pour laquelle l'outil inférieur a été retiré de l'installation de presse grâce au moyen de déplacement (4) selon le déplacement dit grossier précédemment décrit, et le dit outil inférieur a ensuite été retiré de la zone d'interchangeabilité (6) par exemple avec un pont de levage ou un autre moyen de chariotage.

Le moyen de déplacement (4) permettant un transport entre la zone de travail (5) et la zone d'interchangeabilité (6) selon la direction longitudinale (X) peut comprendre au moins un des éléments suivant : un moyen de convoyage apte à générer une translation horizontale au niveau du sol (s), un sommier mobile au sol ou un chariot. Un transport du moyen de déplacement (4) selon la direction transversale (Y) serait possible, mais aurait l'inconvénient de réduire le passage d'outils entre les piliers (11) et ne serait pas en alignement avec un pont de levage usuel (amenant les produits métalliques face à l'installation pour les faire entrer dans la presse selon la direction longitudinale (X)). C'est pourquoi, il est prévu que les directions horizontales transversale (Y) et longitudinale (X) sont perpendiculaires, et que la direction longitudinale (X) représente la direction d'actionnement du moyen de déplacement (4) pour les outils.

Les figures 2-8 présentent alors des étapes de transformation de la presse selon figures 1-2 en une cintreuse. Principalement, l'outil inférieur (3) de presse ayant été retiré de la zone d'interchangeabilité, l'outil complémentaire (7) selon figures 5-8, va être disposé dans la zone de travail (5). L'outil complémentaire est ici à titre d'exemple un module de centrage (ou planage), toutefois l'outil complémentaire de remplacement situé dans la zone d'interchangeabilité a une des fonctions d'outillage suivantes : formage, pliage, cintrage, planage, poinçonnage, laminage, découpe. . Ainsi, il est avantageusement possible d'obtenir une installation de presse transformée en installation à traitement mécanique multi-fonctions distinctes de celles d'une presse.

Figure 3 présente une étape possible avantageuse qui évite de devoir retirer l'outil supérieur (2) de l'installation de presse initiale lors de sa transformation en un autre installation multi-fonctionnelle. Il est alors prévu qu'au moins l'outil supérieur de presse (ici deux éléments (2) sont représentés) est mobile selon l'axe (Y), de sorte qu'il puisse être disposé de part et d'autre de la poutre pour créer un portion libre qui sera destiné à arrimer une partie de l'outil complémentaire de remplacement.

Complémentairement si nécessaire ou alternativement, il est possible de prévoir les outils supérieurs de presse interchangeables par déplacement vertical puis dépôt sur l'outil inférieur (lui-même étant interchangeable).

Figure 4 présente la fin de l'étape de déplacement du moyen de déplacement (4) ainsi disposé dans la zone d'interchangeabilité (6), dans l'attente de réception de l'outil complémentaire (7).

En figure 5, l'étape de réception de l'outil complémentaire (7) de remplacement se fait directement ou mise en place ici sur le moyen de déplacement (4) en tant que sommier mobile au sol et dans la zone d'interchangeabilité (6).

Généralement, de manière simple, un pont de levage supporte l'outil complémentaire de remplacement afin de l'amener vers ou le retirer de la zone d'interchangeabilité, respectivement pour son couplage au ou découplage du moyen de déplacement qui actionne son déplacement vers ou retrait de la zone de travail.

En figure 6, le moyen de déplacement (4) actionne le déplacement de l'outil complémentaire (7) pour son positionnement final vers la zone de travail (5) sous la poutre (1).

Dans le cas d'un outil de cintrage (ou planage), l'outil complémentaire comprend deux parties supérieures et inférieures. D'autres outils précités ont aussi cette configuration. Il est alors nécessaire de venir arrimer la partie supérieure à la poutre pour l'écarter de la partie inférieure et permettre l'introduction du produit entre les deux parties.

Les figures 7 et 8 prévoient avantageusement des étapes de mises en place des parties supérieures et inférieures dans la zone de travail en ce que :
- la poutre est descendue par rapport au sol afin de venir en contact sur la partie supérieur de l'outil complémentaire,
- l'outil complémentaire de remplacement comprend une partie inférieure (71) et une partie supérieure (72) qui sont amenées vers la zone de travail par le moyen de déplacement afin d'interchanger respectivement l'outil inférieur et l'outil supérieur (3, 2) précédemment déplacés,
- des moyens d'arrimage et de décrochage de la poutre avec la partie supérieure de l'outil complémentaire sont prévus. Il est possible de prévoir optionnellement un moyen de positionnement, calage ou d'arrimage de la partie supérieure dans des encoches ou autres moyens de prise des outils supérieurs de presse (2) afin de mieux stabiliser la dite partie supérieure (71),
- la poutre maintenant la partie supérieur (71) de l'outil complémentaire est remontée par rapport au sol afin l'écarter de la partie inférieure (72).

Pour plus de clarté, la figure 9 présente une vue de face (Y, Z) selon la figure 7 et la figure 10 présente une vue de face (Y, Z) selon la figure 8.

Figure 11 présente que la partie supérieure de l'outil complémentaire comprend avantageusement des moyens de compensation de flexion (8) des rouleaux des cassettes selon la direction transversale (Y). Cette option est très utile lors d'une transformation de l'installation de presse vers une installation de cintrage, car des déformations par exemple de la poutre sont possibles et doivent être compensées pour un cintrage performant.

Pour plus de clarté, la figure 12 présente une vue de côté (X, Z) selon la figure 8 ou 10 et la figure 13 présente une vue de face (Y, Z) selon la figure 7 ou 9.

Dans le cas d'une simple cintreuse, la partie inférieure (72) comprend une cassette munies d'au moins deux rouleaux à axe parallèles transversaux et la partie supérieure (71) comprend une cassette munies d'au moins un rouleau à axe transversal, les dits rouleaux formant une imbrication verticale à réglage variable (voir flèche verticale figure 13). Les rouleaux de forts diamètres sont les rouleaux de cintrage (ou planage) et les rouleaux de faibles diamètres sont des rouleaux ou galets d'appuis, permettant de compenser des flexions indésirables.

Avantageusement, grâce au moyen de déplacement (4), les parties inférieures et supérieures sont aussi relativement déplaçables horizontalement selon la direction longitudinale (X), en particulier selon le premier déplacement fin de moins de quelques millimètres dans la zone de travail (voir flèche horizontale figure 12).

Une méthode de transformation de l'installation de presse d'un produit métallique selon l'invention en une installation à fonction de traitement mécanique du dit produit sous une fonction distincte de celle d'une presse (telle qu'une fonction de cintrage) découle donc des étapes décrites et appliquées au mode de réalisation de la dite installation de presse selon l'invention et les figures 1-13.

## Revendications

1. Installation de presse d'un produit métallique de type plaque ou bande ayant une face supérieure et une face inférieure, comprenant :
- une poutre (1) à axe horizontal selon une direction transversale (Y), la dite poutre maintenant au moins un premier outil supérieur (2) apte à venir être mis en contact avec la face supérieure du produit ;
- au moins un deuxième outil inférieur (3) apte à être disposé sous et au contact de la face inférieure du produit ;
- la poutre (1) présentant un écart verticalement (Z) variable avec au moins un des dits premier ou deuxième outils, et comprenant en outre :
- un outil complémentaire de remplacement (7),
- une zone de travail (5) située sous la poutre,
- une zone d'interchangeabilité (6) située hors de la zone de travail et prévue pour interchanger au moins l'outil inférieur ayant une fonction de presse et l'outil complémentaire de remplacement (7) ayant une fonction distincte de celle d'une presse,
- un moyen de déplacement (4) selon une direction horizontale longitudinale (X) configuré pour actionner l'outil inférieur afin de lui faire parcourir un premier déplacement fin de moins de quelques millimètres dans une zone de travail (5) située sous la poutre et afin de lui faire parcourir un second déplacement grossier de quelques mètres sous et hors de la zone de travail vers la zone d'interchangeabilité (6) entre au moins l'outil inférieur ayant une fonction de presse et l'outil complémentaire de remplacement (7) ayant une fonction distincte de celle d'une presse,
- l'outil complémentaire de remplacement situé dans la zone d'interchangeabilité a une des fonctions d'outillage suivantes : formage, pliage, cintrage, planage, poinçonnage, laminage, découpe,
**caractérisée en ce que** les directions horizontales transversale (Y) et longitudinale (X) sont perpendiculaires.

2. Installation selon la revendication 1, pour laquelle le moyen de déplacement comprend au moins un des éléments suivant : un moyen de convoyage apte à générer une translation horizontale au niveau du sol (s), un sommier mobile au sol ou un chariot.

3. Installation selon une des revendications 1 à 2, pour laquelle au moins l'outil supérieur de presse est mobile selon l'axe de la poutre et/ou interchangeable par déplacement vertical puis dépôt sur l'outil inférieur.

4. Installation selon une des revendications 1 à 3, pour laquelle l'outil complémentaire de remplacement comprend une partie inférieure (71) et une partie supérieure (72) configurées pour être amenées vers la zone de travail par le moyen de déplacement afin d'interchanger respectivement l'outil inférieur et l'outil supérieur (3, 2) précédemment déplacés.

5. Installation selon la revendication 4, pour laquelle des moyens d'arrimage et de décrochage de la poutre avec la partie supérieure de l'outil complémentaire sont prévus.

6. Installation selon une des revendications 4 à 5, pour laquelle l'outil complémentaire de remplacement est configuré pour être supporté par un pont de levage afin de l'amener vers ou le retirer de la zone d'interchangeabilité, respectivement pour son couplage au ou découplage du moyen de déplacement.

7. Installation selon une des revendications 4 à 6, pour laquelle la partie supérieure de l'outil complémentaire comprend des moyens de compensation de flexion (8) de rouleaux selon la direction transversale (Y).

8. Installation selon une des revendications 4 à 7, pour laquelle la partie inférieure comprend une cassette munies d'au moins deux rouleaux à axe parallèles transversaux et la partie supérieure comprend une cassette munies d'au moins un rouleau à axe transversal, les dits rouleaux formant une imbrication verticale à réglage variable.

9. Installation selon une des revendications 4 à 7, pour laquelle les parties inférieures et supérieures sont relativement déplaçables horizontalement selon la direction longitudinale (X), en particulier selon le premier déplacement fin de moins de quelques millimètres dans la zone de travail.

10. Méthode de transformation d'une installation de presse d'un produit métallique selon une des revendications 1-9 en une installation à fonction de traitement mécanique du dit produit sous une fonction distincte de celle d'une presse.

## Patentansprüche

1. Pressenanlage für ein Metallprodukt vom Typ einer Platte oder eines Bandes mit einer Oberseite und einer Unterseite, umfassend:
- einen Balken (1) mit horizontaler Achse in einer Querrichtung (Y), wobei der Balken mindestens ein erstes Oberwerkzeug (2) hält, das geeignet ist, mit der Oberseite des Produkts in Kontakt gebracht zu werden;
- mindestens ein zweites Unterwerkzeug (3), das geeignet ist, unter und in Kontakt mit der Unterseite des Produkts angeordnet zu werden;
- wobei der Balken (1) einen variablen Abstand (Z) von dem ersten und/oder dem zweiten Werkzeug aufweist,
und außerdem umfassend:
- ein komplementäres Ersatzwerkzeug (7),
- einen Arbeitsbereich (5), der sich unter dem Balken befindet,
- einen Bereich der Austauschbarkeit (6), der sich außerhalb des Arbeitsbereichs befindet und dafür vorgesehen ist, mindestens das Unterwerkzeug, das eine Pressenfunktion hat, und das komplementäre Ersatzwerkzeug (7), das eine Funktion hat, die von derjenigen einer Presse verschieden ist, miteinander zu vertauschen,
- ein Mittel zur Verschiebung (4) in einer horizontalen Längsrichtung (X), das dafür ausgelegt ist, das Unterwerkzeug zu betätigen, um zu bewirken, dass es einen ersten, kleinen Verschiebeweg von weniger als ein paar Millimetern in einem Arbeitsbereich (5) zurücklegt, der sich unter dem Balken befindet, und um zu bewirken, dass es einen zweiten, großen Verschiebeweg von einigen Metern unter dem Arbeitsbereich und außerhalb desselben zurücklegt, in Richtung des Bereichs der Austauschbarkeit (6) zwischen mindestens dem Unterwerkzeug, das eine Pressenfunktion hat, und dem komplementären Ersatzwerkzeug (7), das eine Funktion hat, die von derjenigen einer Presse verschieden ist,
- wobei das komplementäre Ersatzwerkzeug, das sich im Bereich der Austauschbarkeit befindet, eine der folgenden Werkzeugfunktionen hat: Formen, Falten, Biegen, Richten, Lochen, Walzen, Stanzen,
**dadurch gekennzeichnet, dass** die horizontale Querrichtung (Y) und die horizontale Längsrichtung (X) zueinander senkrecht sind.

2. Anlage nach Anspruch 1, wobei das Verschiebemittel mindestens eines der folgenden Elemente umfasst: ein Fördermittel, das geeignet ist, eine horizontale Translation am Boden (s) zu bewirken, einen am Boden beweglichen Tragbalken oder einen Schlitten.

3. Anlage nach einem der Ansprüche 1 bis 2, wobei mindestens das Pressenoberwerkzeug entlang der Achse des Balkens beweglich ist und/oder durch vertikales Verschieben und anschließendes Ablegen auf dem Unterwerkzeug austauschbar ist.

4. Anlage nach einem der Ansprüche 1 bis 3, wobei das komplementäre Ersatzwerkzeug einen unteren Teil (71) und einen oberen Teil (72) umfasst, die dafür ausgelegt sind, durch das Verschiebemittel dem Arbeitsbereich zugeführt zu werden, um das Unterwerkzeug bzw. das Oberwerkzeug (3, 2), das zuvor verschoben wurde, auszutauschen.

5. Anlage nach Anspruch 4, wobei Mittel zum Befestigen und Lösen des Balkens am bzw. vom oberen Teil des komplementären Werkzeugs vorgesehen sind.

6. Anlage nach einem der Ansprüche 4 bis 5, wobei das komplementäre Ersatzwerkzeug dafür ausgelegt ist, von einer Hebebrücke getragen zu werden, um es dem Bereich der Austauschbarkeit zuzuführen oder aus diesem zurückzuziehen, bzw. für seine Kopplung mit oder Entkopplung von dem Verschiebemittel.

7. Anlage nach einem der Ansprüche 4 bis 6, wobei der obere Teil des komplementären Werkzeugs Mittel zur Kompensation der Durchbiegung (8) der Walzen in der Querrichtung (Y) umfasst.

8. Anlage nach einem der Ansprüche 4 bis 7, wobei der untere Teil eine Kassette umfasst, die mit mindestens zwei Walzen mit quer verlaufenden parallelen Achsen ausgestattet ist, und der obere Teil eine Kassette umfasst, die mit mindestens einer Walze mit quer verlaufender Achse ausgestattet ist, wobei diese Walzen eine vertikale Verschachtelung mit variabler Einstellung bilden.

9. Anlage nach einem der Ansprüche 4 bis 7, wobei der untere und der obere Teil relativ zueinander in der Längsrichtung (X) horizontal verschiebbar sind, insbesondere entlang des ersten, kleinen Verschiebeweges von weniger als ein paar Millimetern im Arbeitsbereich.

10. Verfahren zur Umwandlung einer Pressenanlage für ein Metallprodukt nach einem der Ansprüche 1-9 in eine Anlage mit einer Funktion der mechanischen Bearbeitung des Produkts gemäß einer Funktion, die von derjenigen einer Presse verschieden ist.

## Claims

1. Press installation for pressing a metal product of plate or strip type having an upper face and a lower face, comprising:
- a beam (1) with a horizontal axis in a transverse direction (Y), said beam holding at least one first upper tool (2) capable of being brought into contact with the upper face of the product;
- at least one second lower tool (3) capable of being arranged below and in contact with the lower face of the product;
- the beam (1) having a vertically (Z) variable spacing from at least one of said first or second tools,
and further comprising:
- an additional replacement tool (7),
- a work zone (5) situated below the beam,
- a zone of interchangeability (6) situated outside the work zone and intended to interchange at least the lower tool having a press function and the additional replacement tool (7) having a function different from that of a press,
- a means of movement (4) in a longitudinal horizontal direction (X) that is configured to actuate the lower tool in order to make it move with a first fine movement of less than a few millimetres in a work zone (5) situated below the beam and in order to make it move with a second coarse movement of a few metres below and outside the work zone towards the zone of interchangeability (6) between at least the lower tool having a press function and the additional replacement tool (7) having a function different from that of a press,
- the additional replacement tool situated in the zone of interchangeability having one of the following tooling functions: forming, folding, bending, planishing, punching, rolling, cutting,
**characterized in that** the transverse (Y) and longitudinal (X) horizontal directions are perpendicular.

2. Installation according to Claim 1, wherein the means of movement comprises at least one of the following elements: a conveying means capable of generating a horizontal translation on the ground (s), a base which is movable on the ground, or a carriage.

3. Installation according to either of Claims 1 and 2, wherein at least the upper press tool is movable along the axis of the beam and/or interchangeable by vertical movement and then depositing on the lower tool.

4. Installation according to one of Claims 1 to 3, wherein the additional replacement tool comprises a lower part (71) and an upper part (72) that are configured to be brought towards the work zone by the means of movement in order to respectively interchange the previously moved lower tool and upper tool (3, 2) .

5. Installation according to Claim 4, wherein means for securing the beam to the upper part of the additional tool and for detaching it therefrom are provided.

6. Installation according to either of Claims 4 and 5, wherein the additional replacement tool is configured to be supported by a bridge crane in order to bring it towards or remove it from the zone of interchangeability so that it can be coupled to or decoupled from the means of movement, respectively.

7. Installation according to one of Claims 4 to 6, wherein the upper part of the additional tool comprises means (8) for compensating for bending of rollers in the transverse direction (Y) .

8. Installation according to one of Claims 4 to 7, wherein the lower part comprises a cassette provided with at least two rollers with transverse parallel axes, and the upper part comprises a cassette provided with at least one roller with a transverse axis, said rollers forming a vertical nesting arrangement with variable adjustment.

9. Installation according to one of Claims 4 to 7, wherein the lower and upper parts are relatively movable horizontally in the longitudinal direction (X), in particular with the first fine movement of a few millimetres in the work zone.

10. Method for converting a press installation for pressing a metal product according to one of Claims 1-9 into an installation functioning to mechanically process said product and having a function different from that of a press.
